# FASCICULE DE BREVET EUROPEEN

(11) **EP 1 980 343 B1**
(45) Date de publication et mention de la délivrance du brevet: **21.08.2013**
(21) Numéro de dépôt: 08103504.0
(22) Date de dépôt: 11.04.2008
(51) Int. Cl.: B22C 9/10, B22C 13/16

(54) **Procédé pour la fabrication de noyaux céramiques de fonderie pour aubes de turbomachines**
Fertigungsverfahren von keramischen Kernen zum Gießen von Laufradschaufeln für Strömungsmaschinen
Process for manufacturing foundry ceramic cores for turbomachine vanes

(30) Priorité: 11.04.2007 FR 0702640
(43) Date de publication de la demande: 15.10.2008
(73) Titulaire: SNECMA, 75015 Paris (FR)
(72) Inventeur: Louesdon, Yvon, 95150 Taverny (FR); Prigent, Serge, 92600 Asnière sur Seine (FR); Verger, Jean-Louis, 93140 Bondy (FR)
(74) Mandataire: David, Daniel

(56) Documents cités:
- EP-A- 0 371 895
- EP-A- 1 661 642
- FR-A- 2 827 533

## Description

La présente invention porte sur la fabrication de pièces telles que des aubages métalliques de turbomachines, présentant des cavités internes à géométrie complexe formant notamment des circuits de refroidissement, selon la technique de fonderie à cire perdue. Elle concerne l'outillage de moulage du noyau de fonderie pour ces pièces.

La fabrication des aubages selon cette technique passe par la réalisation d'un modèle, en cire ou autre matériau temporaire équivalent, qui comprend une pièce interne formant un noyau de fonderie et figurant les cavités de l'aubage. On utilise pour former le modèle un moule d'injection pour cire dans lequel on place le noyau et on y injecte la cire. Le modèle en cire obtenu est ensuite trempé plusieurs fois dans des barbotines constituées d'une suspension de particules céramiques pour confectionner un moule carapace. On élimine la cire et on cuit le moule carapace. On obtient l'aubage en coulant un métal en fusion dans le moule carapace qui vient occuper les vides entre la paroi intérieure du moule carapace et le noyau. Grâce à un germe ou un sélecteur approprié et un refroidissement contrôlé, le métal se solidifie selon une structure voulue. Selon la nature de l'alliage et les propriétés attendues de la pièce résultant de la coulée, il peut s'agir de solidification dirigée à structure colonnaire (DS), de solidification dirigée à structure monocristalline (SX) ou de solidification équiaxe (EX) respectivement. Les deux premières familles de pièces concernent des superalliages pour pièces soumises à de fortes contraintes tant thermiques que mécaniques dans le turboréacteur, comme les aubes de turbines HP.

Après solidification de l'alliage, la carapace et le noyau sont décochés. II en ressort l'aubage désiré.

Les noyaux de fonderie utilisés sont composés d'une matière céramique à structure généralement poreuse. Ils sont réalisés à partir d'un mélange constitué d'une charge réfractaire sous forme de particules et d'une fraction organique plus ou moins complexe formant un liant. Des exemples de compositions sont donnés dans les brevets EP 328452, FR 2371257 ou FR1785836. Comme cela est connu, on met en forme les noyaux de fonderie par moulage dans une boîte à noyau en utilisant par exemple une injection à la presse. Cette mise en forme est suivie d'une opération de déliantage au cours de laquelle la fraction organique du noyau est éliminée par un moyen tel que la sublimation ou la dégradation thermique, suivant les matériaux utilisés. Une structure poreuse en résulte. Le noyau est ensuite consolidé par un traitement thermique dans un four. Une étape de finition est éventuellement nécessaire pour éliminer et ébavurer les traces de plans de joint et obtenir la géométrie du noyau. On utilise dans ce but des outils abrasifs. Il peut être encore nécessaire de renforcer le noyau, afin qu'il ne soit pas endommagé dans les cycles ultérieurs d'utilisation. On imprègne dans ce cas le noyau avec une résine organique.

Les noyaux d'aubes de turbine haute pression de moteur à turbine à gaz ont une zone de bord de fuite fine. On constate par ailleurs une demande de pièces présentant des portions de parois ou des zones toujours plus fines. Il s'ensuit que les limites de remplissage du moule sont souvent atteintes et conduisent au développement de pâtes céramiques plus fluides ou la modification des paramètres d'injection. En particulier on met en oeuvre des débits d'injection ou des pressions supérieures aux conditions d'emploi traditionnelles pour le remplissage des empreintes du moule.

Cependant ces techniques présentent certaines limites. Le matériau céramique possède des propriétés abrasives et les contraintes de cisaillement générées par les nouvelles conditions de remplissage plus sévères sont la cause d'une usure prématurée des zones fines des outillages entraînant une augmentation du nombre d'arrêts de production et des coûts de maintien des outillages. En outre l'opération de démoulage peut entraîner la déformation du noyau lorsque la pâte s'est infiltrée dans les mécanismes de la boîte à noyau. Ainsi ces conditions de remplissage et de démoulage du noyau dans la boîte à noyau sont à l'origine d'indications de type criques et bavures qui provoquent la mise au rebut de quantités importantes de noyaux après leur éjection et leur contrôle. Les défauts peuvent aussi être dévoilés seulement après le traitement thermique de déliantage et de cuisson.

Afin d'améliorer la qualité du remplissage dans l'empreinte, le présent déposant a proposé dans la demande de brevet FR 0651682 d'épaissir les dents du noyau dans la zone du bord de fuite puis d'usiner les dents épaissies pour revenir à l'épaisseur requise. Les dents désignent la partie du noyau à proximité du bord de fuite et qui forment après coulée du métal les canaux d'évacuation de l'air de refroidissement.

On propose maintenant un autre moyen de remédier à ces problèmes de fabrication conformément à l'invention avec un procédé de fabrication d'un noyau de fonderie selon la revendication 1.

Par zone de faible épaisseur on entend une épaisseur e inférieure à 0,5 mm. On vise des épaisseurs aussi faibles que 0,1 mm.

Les deux empreintes sont de préférence mobiles en translation entre les positions ouverte et fermée.

La matière constituant le noyau comprend de préférence de 80 à 85 % de charge minérale et de 15 à 20 % de liant organique. La composition correspond avantageusement à l'une de celles décrites dans le brevet EP 328452 de la demanderesse, en particulier à la composition la moins fluide, mais aussi celle qui présente la plus faible variation de retrait en production série de noyaux.

D'autres caractéristiques et avantages ressortiront à la lecture de la description qui suit d'un mode de réalisation du procédé de l'invention en référence aux dessins en annexe sur lesquels :
La figure 1 est une vue en coupe d'une aube de turbine refroidie avec sa zone de bord de fuite étroite,
La figure 2 est une vue en perspective du noyau de l'aube de la figure 1,
La figure 3 est une vue d'une boîte à noyau ouverte,
La figure 4 est une coupe de principe d'une boîte à noyau selon l'art antérieur, c'est à dire présentant des sous pièces mobiles obliques au niveau du bord de fuite,
La figure 5 est une coupe de principe d'une boîte à noyau dans les zones fines conformément à l'invention,
La figure 6 est une illustration du principe de l'action des éjecteurs sur le noyau céramique.

La description qui suit correspond à l'application de l'invention à la formation d'un noyau de fonderie pour une aube de turbine haute pression dans un moteur à turbine à gaz pour une utilisation aéronautique ou terrestre. Cet exemple n'est pas limitatif.

Comme on le voit sur la figure 1, une telle aube 1 de turbine comprend une face intrados IN une face extrados EX, un bord d'attaque BA et un bord de fuite BF. L'aube comprend plusieurs cavités internes, ici 7 : 1A à 1G. Les cavités sont séparées les unes des autres par des cloisons: 1AB, 1BC, etc. Le bord de fuite comprend une ouverture 1 H ou une pluralité d'ouvertures sur son long alimentées depuis la dernière cavité 1 G par des canaux 1 GH' parallèles entre eux pour l'échappement du fluide de refroidissement dans la veine de gaz. Le fluide de refroidissement est constitué d'air prélevé au compresseur.

Lorsqu'on fabrique ce type d'aube par coulée d'un métal en fusion dans un moule carapace, on doit incorporer à celui-ci un noyau qui occupe les vides des cavités à former dans l'aube. Ce noyau 10, représenté schématiquement sur la figure 2 est de géométrie complexe. Il comprend une partie correspondant aux cavités de la pale 10A, une partie 10B correspondant aux cavités du pied de l'aube et une partie 10C formant poignée de préhension pendant la fabrication. En tête de la pale on voit aussi une partie 10D correspondant à ce qui est désigné par baignoire dans le jargon du domaine. Cette partie est ici séparée de la partie 10A par un évidement transversal. Cet évidement forme la paroi de fond de baignoire après coulée.

Il comprend notamment une zone de faible épaisseur 10A1 correspondant au bord de fuite. Cette partie dans l'exemple de la figure 1 englobe les portions 10G en partie, 10GH et 10H. 10G est la partie du noyau formant la cavité 1 G de l'aube. 10GH est la partie du noyau correspondant aux canaux 1GH, et 10H correspondant aux cavités 1 H. La zone de faible épaisseur s'étend généralement sur quelques millimètres depuis le bord du noyau correspondant au bord de fuite.

On rappelle que les moules, sont constitués le plus souvent de deux empreintes, l'une inférieure l'autre supérieure, qui sont fortement pressées l'une contre l'autre au moment du moulage puis écartées pour permettre l'extraction de la pièce moulée. Contrairement à d'autres procédés où le moule est perdu (moulage en sable, à la cire perdue, etc.), il faut impérativement veiller à ce que les pièces injectées ne restent pas coincées dans les empreintes et qu'elles puissent au contraire en sortir sans aucune détérioration. On évite les surfaces parallèles à la direction d'extraction ; elles en diffèrent d'un angle appelé « dépouille » pouvant varier de 3 à 5 degrés. Certaines parties difficiles d'extraction nécessitent un système de tiges coulissantes appelées éjecteurs. Par ailleurs la géométrie de la pièce à mouler peut comprendre des contre dépouilles et ne pas permettre un démoulage par simple écartement des empreintes inférieure et supérieure dans la direction de démoulage. Celles-ci comportent alors pour ces parties en contre dépouilles des sous pièces mobiles agencées de manière à assurer le démoulage.

La figure 3 représente une boîte d'injection , formant moule à noyau, en position ouverte. Elle comprend un plateau inférieur 310 et un plateau supérieur 320 fixés respectivement aux matrices inférieure et supérieure de la presse à injecter non représentée. Ce type de boîte comprend deux empreintes l'une dite inférieure 330 l'autre supérieure 340. Lorsque la boîte est en position fermée, on injecte via un canal d'injection la pâte (mélange de polymère et de céramique) qui remplit l'espace 360 pour le noyau. Chaque empreinte comprend sur sa paroi intérieure des éléments en relief formant les décors permettant de réserver les parties en creux du noyau.

Sur la figure 4 on a représenté en coupe la partie d'un moule conventionnel pour noyau 10 d'aube de turbine. II comprend des empreintes 330 et 340 avec des décors 370 pour les cavités destinées à ménager les cloisons de l'aube finie. La courbure du noyau le long de sa corde est importante. La direction de la partie du noyau située au bord de fuite forme un angle de l'ordre de 45 à 60 degrés avec la direction de la partie plus épaisse située du côté du bord d'attaque. Cette courbure ne permet pas de réaliser des empreintes sans sous pièce mobile car on ne peut éviter les parties en contre dépouilles.

La technique habituelle consiste à concevoir les empreintes du moule avec des sous pièces 330a et 340a au niveau du bord de fuite 10A1 du noyau 10 qui présentent une certaine mobilité indiquée par les flèches F1 et F2. De manière habituelle, le nombre de cloisons ayant la même orientation dans la partie massive du noyau est plus importante que dans la direction des décors au bord de fuite. Dans l'art antérieur on réserve donc la sous pièce mobile pour les sorties bord de fuite et le démoulage direct des empreintes inférieure et supérieure à la partie massive du noyau. Par l'invention on simplifie l'outillage dans sa partie critique au bord de fuite et on garde les sous pièces mobiles dans les zones plus épaisses et plus simples d'obtention. Les décors 370a au niveau des sous pièces sont orientés en dépouilles dans le sens des flèches. Elles permettent d'extraire le noyau après injection de la matière dans le moule.

Comme on l'a expliqué plus haut, l'injection de matière dans cette zone 10A1 est d'autant plus délicate qu'elle est fine. Il faut augmenter la pression, mais la pâte s'introduit alors plus facilement dans les jeux entre les pièces mobiles. Par ailleurs la mobilité conduit aussi à des déformations sur cette partie du noyau.

L'objet de l'invention est la réalisation d'un noyau comprenant des zones fines ayant une telle structure complexe sans avoir notamment de déformation de ces zones lors des opérations d'injection et de démoulage.

Des déformations conduisent à l'apparition de criques dans les zones fines ou de bavures dans les mécanismes de la boîte à noyau. Les criques conduisent au rebut du noyau. Les bavures accélèrent l'usure de la boîte à noyau et augmentent le nombre d'arrêts de production. L'usure de la boîte à noyau réduit sa durée de vie.

Conformément à l'invention, on confectionne un moule modifié, c'est-à-dire un moule ou certaines zones qui étaient mobiles dans la matrice deviennent fixes.

Un tel moule comprend, figure 5, une empreinte inférieure 530 et une empreinte supérieure 540 entre les deux plaques 560 et 580 de la presse à injection. Le noyau 10 est injecté dans l'espace ménagé entre les deux empreintes. Des décors 510 pénètrent dans le noyau pour en réserver les cavités à cloisons. Sur cette figure, On ne voit du noyau 10 que le bord de fuite 10A1. Des éjecteurs 570 sont ménagés dans l'empreinte inférieure 530 sous la partie du bord de fuite 10A1.

On n'a pas représenté l'autre partie du noyau. Elle est plus épaisse et les empreintes en cette partie sont susceptibles de comporter des sous pièces mobiles.
L'axe des décors 510 est orienté suivant la direction d'ouverture principale de l'outillage indiquée par les flèches F'1 et F'2. Les décors 510 du bord de fuite sont démoulés grâce à des éjecteurs mécaniques 570 coulissant selon l'axe des flèches, ici vertical. Il s'agit de tiges métalliques que l'on actionne de l'extérieur du moule. Ils sont situés dans la partie inférieure 530 du moule.

Le moule ne présente de préférence plus de charnière contrairement à l'art antérieur mais peut être fixé aux plateaux supérieur 580 et inférieur 560 de la presse d'injection comme illustré sur la figure 5.

Pour la fabrication du noyau avec cet outillage, les étapes sont les suivantes,

On place les deux empreintes 530 et 540 dans la presse le long de leur plan de joint P ;

On injecte la pâte dans l'espace laissé libre par les empreintes ;

Après injection de la pâte et formation du noyau 10, on écarte l'empreinte supérieure de l'empreinte inférieure selon les directions F'1 et F'2 ; le noyau 10 reste collé à l'empreinte inférieure ;

On extrait le noyau en s'aidant des éjecteurs 570 qui impriment une pression vers le haut sur la partie 10A1 du noyau.

On détermine un nombre d'éjecteurs suffisant et on les répartit de manière à assurer une pression faible au niveau de leur point de contact avec le noyau. Cette répartition de la pression totale en plusieurs pressions faibles permet d'éviter tout flambage du noyau lors de son éjection. De plus les éjecteurs maintiennent une direction aussi parallèle que possible à l'axe de démoulage.

Un exemple de la répartition des éjecteurs et leurs points de contact avec le noyau est représenté à la figure 6. Le socle 61 du moule d'injection est représenté en partie inférieure de la figure - la demi partie basse du moule n'est pas représentée pour laisser apparaître les éjecteurs sur toute leur longueur. Le noyau 62 comprend le corps de noyau 62a, la baignoire 62b, le pied du noyau 62c et la carotte d'alimentation 62d. On voit que les éjecteurs sont répartis sur l'ensemble du noyau 62 et que dans la figure ils sont au nombre de sept : deux éjecteurs 63 de baignoire 62b, un éjecteur 64 du corps du noyau 62a, un éjecteur 65 de la zone de raccordement pied / corps de noyau, deux éjecteurs 66 de pied de noyau 62c, et un éjecteur 67 de la carotte d'injection 62d. Les éjecteurs 63 à 67 impriment un mouvement de bas en haut au noyau céramique 62 et le soulèvent de l'empreinte.

Pour la fabrication du noyau, on a réalisé un mélange approprié. Il s'agit notamment d'un liant organique associé à une charge minérale. Par exemple le mélange est fait selon l'enseignement de la demande de brevet EP 328452. Le noyau présente une bonne tenue en main et sa constitution en permet le travail au moyen d'un outil de fraisage par enlèvement de copeaux ou par abrasion.

Dans le cas où l'on injecte le bord de fuite avec des dents épaissies comme cela est rapporté dans la demande de brevet FR 0651682 du présent déposant, l'étape suivante consiste à usiner, dans cette ébauche 10, les zones épaissies qui sont ajoutées dans le moule.

Une fois les contours du noyau achevés par usinage le cas échéant, avant cuisson, on passe aux traitements suivants, connus en soi, dans le processus de fabrication des noyaux de fonderie. Pour le déliantage, c'est-à-dire l'élimination du liant organique, on chauffe le noyau à une température suffisante pour dégrader les composants organiques qu'il contient. Les autres étapes consistent à chauffer ensuite le noyau à la température de frittage des particules céramiques qui le composent. Si une consolidation supplémentaire est nécessaire, on procède à une imprégnation avec une résine organique

Pour les noyaux usinés après cuisson on passe directement la finition et au contrôle.

## Revendications

1. Procédé de fabrication d'un noyau de fonderie pour aube de turbomachine avec un bord d'attaque et un bord de fuite, comportant une zone fine d'épaisseur inférieure à 0,5 mm correspondant au bord de fuite de l'aube et une partie plus épaisse que ladite zone fine, comprenant la mise en forme dans un outillage d'un mélange comprenant une charge de particules céramiques et un liant organique, l'extraction hors de l'outillage, le déliantage et une traitement thermique de consolidation, du noyau, **caractérisé par le fait que**
- l'outillage comprend une première et une seconde empreintes (530, 540) du noyau mobiles dans une direction (F'1, F'2) l'une par rapport à l'autre entre une position de moulage et une position de démoulage, les empreintes du noyau comportant
des sous-pièces mobiles pour ladite partie épaisse
des décors (510) dont l'axe est orienté suivant ladite direction (F'1, F'2) des éjecteurs mécaniques (570) ménagés sur l'une ou l'autre des empreintes et coulissant selon ladite direction (F'1, F'2) de telle façon que la partie correspondant au bord de fuite de l'aube se démoule suivant ladite direction (F'1, F'2) d'ouverture,
les deux empreintes étant conformées pour le moulage sans sous pièce mobile de ladite zone fine correspondant au bord de fuite, au moins l'une des deux empreintes étant conformée, dans ladite zone correspondant au bord de fuite, de manière à obtenir des parties du noyau en surépaisseur, facilitant localement le remplissage du moule à l'injection,
- on forme dans ledit outillage une ébauche de noyau avec ladite partie en surépaisseur et
- on usine ladite partie en surépaisseur après avoir extrait l'ébauche du moule et ce avant ou après l'opération de traitement thermique pour obtenir ladite zone correspondant au bord de fuite de l'aube.

2. Procédé selon la revendication 1 dont ladite partie en surépaisseur correspond à au moins un canal d'évacuation de l'air de refroidissement de la zone fine de l'aube.

## Patentansprüche

1. Verfahren zur Herstellung eines Formkerns für eine Turbomaschinenschaufel mit einer Vorderkante und einer Hinterkante, aufweisend eine dünne Zone mit einer Dicke von weniger als 0,5 mm, die der Hinterkante der Schaufel entspricht, und einem Abschnitt, der dicker als die dünne Zone ist, umfassend die Formung eines Gemischs, das eine Belastung aus keramischen Partikeln und ein organisches Bindemittel enthält, in einem Werkzeug, die Herauslösung aus dem Werkzeug, die Entbinderung und eine thermische Behandlung zur Verfestigung des Kerns, **dadurch gekennzeichnet, dass**
- das Werkzeug einen ersten und einen zweiten Formhohlraum (530, 540) des Kerns umfasst, die relativ zueinander in einer Richtung (F'1, F'2) beweglich sind zwischen einer Gießposition und einer Entformungsposition, wobei die Formhohlräume des Kerns Folgendes aufweisen:
bewegliche Teilstücke für den dicken Abschnitt,
Dekore (510), deren Achse in der Richtung (F'1, F'2) ausgerichtet ist, mechanische Auswerfer (570), die auf dem einen oder dem anderen der Formhohlräume vorgesehen sind und in der Richtung (F'1, F'2) verschiebbar sind, derart, dass der Abschnitt, welcher der Hinterkante der Schaufel entspricht, in der Öffnungsrichtung (F'1, F'2) entformt wird,
wobei die zwei Formhohlräume für das Gießen ohne bewegliches Teilstück der dünnen Zone, die der Hinterkante entspricht, ausgebildet sind, wobei mindestens einer der zwei Formhohlräume, in der Zone, die der Hinterkante entspricht, so ausgebildet ist, dass Abschnitte des Kerns mit Überdicke erhalten werden, was das Befüllen der Spritzgussform lokal vereinfacht,
- in dem Werkzeug ein Kernrohling mit dem Abschnitt mit Überdicke geformt wird und
- der Abschnitt mit Überdicke spanend bearbeitet wird, nachdem der Rohling aus der Form herausgelöst wurde, und zwar vor oder nach dem Vorgang der thermischen Behandlung, um die Zone zu erhalten, die der Hinterkante der Schaufel entspricht.

2. Verfahren nach Anspruch 1, wobei der Abschnitt mit Überdicke mindestens einem Kanal zum Ablassen der Kühlluft der dünnen Zone der Schaufel entspricht.

## Claims

1. Method for manufacturing a casting core for a turbomachine blade having a leading edge and a trailing edge, the core comprising a thin region which has a thickness of less than 0.5 mm, corresponding to the trailing edge of the blade, and a portion which is thicker than said thin region, the method comprising the forming in a tool of a mixture comprising a load of ceramic particles and an organic binder, the extraction from the tool, the removal of the binder, and consolidation heat treatment of the core, **characterised in that**
- the tool comprises a first and a second die (530, 540) of the core, which dies can move in a direction (F'1, F'2) with respect to each other between a moulding position and a demoulding position, the dies of the core comprising
movable sub-components for said thick portion,
decorations (510) of which the axis is oriented in said direction (F'1, F'2),
mechanical ejectors (570) provided on one or the other of the dies and sliding in said direction (F'1, F'2) such that the portion corresponding to the trailing edge of the blade demoulds in said opening direction (F'1, F'2),
the two dies being shaped for moulding without a movable subcomponent of said thin region corresponding to the trailing edge, at least one of the two dies being shaped, in said region corresponding to the trailing edge, so as to obtain thicker portions of the core, locally facilitating the filling of the injection mould,
- a core blank comprising said thicker portion is formed in said tool and
- said thicker portion is machined after the blank has been extracted from the mould, either before or after the heat treatment operation for obtaining said region corresponding to the trailing edge of the blade.

2. Method according to claim 1, said thicker portion of which corresponds to at least one channel for discharging the air for cooling the thin region of the blade.
